# EUROPÄISCHE PATENTSCHRIFT

(11) **EP 1 512 822 B1**
(45) Veröffentlichungstag und Bekanntmachung des Hinweises auf die Patenterteilung: **23.05.2007**
(21) Anmeldenummer: 04021260.7
(22) Anmeldetag: 08.09.2004
(51) Int. Cl.: E05F 15/14, E05D 15/10

(54) **Schiebetürantrieb für die Schiebetür eines Kraftfahrzeuges**
Sliding door drive unit for the sliding door of a vehicle
Entraînement de porte coulissante pour la porte coulissante d' un véhicule automobile

(30) Priorität: 08.09.2003 DE 10341683
(43) Veröffentlichungstag der Anmeldung: 09.03.2005
(73) Patentinhaber: Kiekert Aktiengesellschaft, 42579 Heiligenhaus (DE)
(72) Erfinder: Reddmann, Uwe, 45145 Essen (DE); Schiffer, Holger, 40688 Meerbusch (DE)

(56) Entgegenhaltungen:
- EP-A- 1 004 738
- EP-A- 1 380 718
- US-A- 6 079 767
- US-A1- 2003 116 995

## Beschreibung

Die Erfindung betrifft eine Schiebetür eines Kraftfahrzeuges mit einem Schiebetürantrieb nach dem Oberbegriff des Anspruchs 1.

Es ist ein derartiger Schiebetürantrieb bekannt, bei welchem der Laufwagen für die Schiebetür und das Antriebsaggregat karosserieseitig angeordnet sind. Die Schiebetür steht über einen Türarm mit dem als Riemenspanner bezeichneten Laufwagen in Verbindung, der mit verschiedenen Laufrollen ausgerüstet ist, die entlang der karosserieseitigen Führungsschienen laufen (vgl. DE 198 28 393 A1).

Außerdem kennt man Schiebetürantriebe, bei denen das karosserieseitige Antriebsaggregat einen Elektromotor mit einer flexiblen Welle aufweist und auf ein verhältnismäßig aufwendiges Getriebe arbeitet, dessen Abtriebsrad mit einer schiebetürseitigen Zahnstange kämmt. Zwar ist bei einer Ausführungsform eine Schutzabdeckung für die Zahnstange vorgesehen, jedoch ist das Getriebe im Ganzen verhältnismäßig verschmutzungsanfällig (vgl. US 6 079 767, WO 99/09 282).

Der Erfindung liegt die Aufgabe zugrunde, einen Schiebetürantrieb der eingangs beschriebenen Ausführungsform zu schaffen, der sich durch geringen Fertigungs- und Montageaufwand sowie durch Verschleißarmut und hohe Lebensdauer auszeichnet.

Diese Aufgabe wird durch die Merkmale des Anspruchs 1 gelöst. - Die Erfindung geht von der Erkenntnis aus, dass Fertigungskosten und Montageaufwand sehr viel niedriger gehalten werden können, wenn der Laufwagen und das Antriebsaggregat nicht karosserieseitig eingebaut werden müssen, sondern sich in der Schiebetür selbst unterbringen lassen. Daraus resultieren verhältnismäßig geringe Anforderungen an den Rohbau der Schiebetür. Das gilt insbesondere auch dann, wenn das Antriebsaggregat einen Antriebsmotor, z. B. Elektromotor mit einer flexiblen Welle aufweist, die auf das Getriebe arbeitet. Denn der Elektromotor mit der flexiblen Welle lässt sich unschwer an beliebiger Stelle in der Schiebetür anordnen. Für den Laufwagen und das Antriebsaggregat sind nur wenige Befestigungspunkte erforderlich.

Weitere erfindungswesentliche Merkmale sind im Folgenden aufgeführt. Nach einem Vorschlag mit selbständiger Bedeutung weist das Getriebe, das um die Schwenkachse des Laufwagens gelagert ist, ein mit einem Zahnrad kämmendes Schneckenrad auf, welches vollständig gekapselt ist. Durch die Kapselung wird eine Verschmutzung des Getriebes vermieden, zeichnet sich das Getriebe und folglich Antriebsaggregat durch Verschleißarmut und lange Lebensdauer aus. Das Zahnrad steht zweckmäßigerweise mit dem Antriebsriemen im Eingriff, welcher das Zahnrad teilweise umgreift. Ferner sieht die Erfindung vor, dass das Zahnrad auf einer Lagerachse unter Zwischenschaltung von einem oder mehreren Wälzlagern, insbesondere Kugellagern gelagert ist. Dadurch wird ein vorgegebenes Bewegungsspiel für den Laufwagen in Bezug auf die Führungsschiene erreicht, so dass einerseits Zwängungen nicht auftreten, andererseits die Laufeigenschaften bei erheblich reduzierter Geräuschentwicklung optimiert werden. In diesem Zusammenhang sieht die Erfindung weiter vor, dass das Zahnrad mittels zwei im vorgegebenen Abstand voneinander angeordneten Wälzlagern und mittels einer zwischen beiden Wälzlagern angeordneten Lagerbuchse auf der Lagerachse gelagert ist. Dadurch wird die Beweglichkeit des Laufwagens zur besseren Anpassung an die Führungsschiene gefördert. Der Laufwagen weist vorzugsweise eine U-förmige Halterung für die Lagerachse auf, die in den beiden U-Schenkeln befestigt, z. B. vernietet ist. Außerdem besitzt der Laufwagen Laufrollen für die Führungsschiene und Umlenkrollen für den karosserieseitig angeschlossenen Antriebsriemen. Dieser Antriebsriemen ist als Zahnriemen ausgebildet, jedoch kann grundsätzlich bei einem Zahnrad auch eine Kette eingesetzt werden. Außerdem kann als Zahnrad auch ein Reibrad für einen Reibriemen als Antriebsriemen eingesetzt werden. Jedenfalls besteht der Antriebsriemen aus einem Werkstoff, der auch bei Alterung einen Längenausgleich nicht erforderlich macht, so dass eine Riemenspanneinrichtung nicht erforderlich ist, wenn der Antriebsriemen im Zuge der Montage einmal gespannt worden ist.

Im Folgenden wird die Erfindung anhand einer lediglich ein Ausführungsbeispiel darstellenden Zeichnung näher erläutert. Es zeigen:
- **Fig. 1**: ein Antriebsaggregat mit Laufwagen für einen Schiebetürantrieb,
- **Fig. 2**: den Gegenstand nach Fig. 1 nach Unterbringung auf den Rohbau einer Schiebetür,
- **Fig. 3**: einen vergrößerten Ausschnitt aus dem Gegenstand nach Fig. 2 auf der anderen Türseite,
- **Fig. 4**: den Laufwagen aus dem Gegenstand nach Fig. 3 in perspektivischer Darstellung und
- **Fig. 5**: einen teilweisen und schematischen Vertikalschnitt durch den Gegenstand nach Fig. 4 im Bereich der Zahnradlagerung.

In den Figuren ist ein Schiebetürantrieb 1 für die Schiebetür 2 eines Kraftfahrzeuges dargestellt, wobei die Schiebetür 2 unter Zwischenschaltung eines Laufwagens 3 an einer karosserieseitigen Führungsschiene 4 geführt ist und der Laufwagen 3 mittels eines Antriebsaggregates 5 mit Antriebsmotor 6, Getriebe 7 und Antriebsriemen 8 angetrieben ist.

Der Laufwagen 3 und das Antriebsaggregat 5 sind an der Schiebetür 2 befestigt. Das Antriebsaggregat 5 weist einen Elektromotor 6 mit einer flexiblen Welle 9 auf, die auf das Getriebe 7 arbeitet. Das Getriebe 7 ist um die Schwenkachse des Laufwagens 3 gelagert und weist ein mit einem Zahnrad 10 kämmendes Schneckenrad auf. Das nicht gezeigte Schneckenrad ist vollständig gekapselt, so dass insoweit eine Verschmutzung im Betrieb ausgeschlossen wird. Das Zahnrad 10 steht mit dem Antriebsriemen 8 in Eingriff, welcher das Zahnrad 10 teilweise umgreift. Das Zahnrad 10 ist auf einer Lagerachse 11 unter Zwischenschaltung von mehreren Kugellagern 12 gelagert. Nach dem Ausführungsbeispiel ist das Zahnrad 10 mittels zwei in vorgegebenem Abstand voneinander angeordneten Kugellagern 12 und mittels einer zwischen den beiden Kugellagern angeordneten Lagerbuchse 13 auf der Lagerachse 11 gelagert.

Der Laufwagen 3 weist eine U-förmige Halterung 14 für die Lagerachse 11 auf, die in den beiden U-Schenkeln befestigt, z. B. vernietet ist. Ferner besitzt der Laufwagen 3 an der Führungsschiene 4 abrollende Laufrollen 15 und Umlenkrollen 16 für den karosserieseitig angeschlossenen Antriebsriemen 8. Der Antriebsriemen 8 ist als Zahnriemen ausgebildet.

## Patentansprüche

1. Schiebetür eines Kraftfahrzeuges mit einem Schiebetürantrieb, wobei die Schiebetür (2) unter Zwischenschaltung zumindest eines Laufwagens (3) an einer karosserieseitigen Führungsschiene (4) geführt ist und der Laufwagen (3) mittels eines Antriebsaggregates (5) mit Antriebsmotor (6), aetriebe(7) und Antriebsriemen (8) angetrieben ist, der Laufwagen (3) und das Antriebsaggregat (5) an der Schiebetür (2) befestigt sind, wobei das Antriebsaggregat (5) einen Antriebsmotor (6), z. B. Elektromotor mit einer flexiblen Welle (9) aufweist, die auf das Getriebe (7) arbeitet **dadurch gekennzeichnet, dass**. das Getriebe (7) um die Schwenkachse des Laufwagens (3) gelagert ist, ein mit einem Zahnrad (10) kämmendes Schneckenrad aufweist, das Zahnrad (10) mit dem Antriebsriemen (8) in Eingriff steht und das Zahnrad (10) auf einer Lagerachse (11) unter Zwischenschaltung von einem oder mehreren Wälzlagern (12), z. B. Kugellagern gelagert ist.

2. Schiebetür nach Anspruch 1, **dadurch gekennzeichnet, dass** das Zahnrad (10) mittels zwei im vorgegebenen Abstand voneinander angeordneten Wälzlagern (12) und mittels einer zwischen den beiden Wälzlagern angeordneten Lagerbuchse (13) auf der Lagerachse (11) gelagert ist.

3. Schiebetür nach Anspruch 1 oder 2, **dadurch gekennzeichnet, das**s der Laufwagen (3) eine U-förmige Halterung (14) für die Lagerachse (11) aufweist, die in den beiden U-Schenkeln befestigt, z. B. vernietet ist.

4. Schiebetür nach einem der Ansprüche 1 bis 3, **dadurch gekennzeichnet, dass** der Laufwagen (3) Laufrollen (15) für die Führungsschiene (4) und Umlenkrollen (16) für den karosserieseitig angeschlossenen Antriebsriemen (8) aufweist.

5. Schiebetür nach einem der Ansprüche 1 bis 4, **dadurch gekennzeichnet, dass** der Antriebsriemen (8) als Zahnriemen ausgebildet ist.

6. Schiebetür nach einem der Ansprüche 1 bis 5, **dadurch gekennzeichnet, dass** das mit dem Zahnrad (10) kämmende Schneckenrad vollständig gekapselt ist.

## Claims

1. Sliding door of a motor vehicle containing a sliding door drive, in which the sliding door (2) is guided along a guide rail (4) on the vehicle body with the aid of at least one running carriage (3), said running carriage (3) being driven by a drive unit (5) comprising a drive motor (6), a gear (7) and a driving belt (8), said running carriage (3) and said drive unit (5) being secured to the sliding door (2) and in which the drive unit (5) contains a drive motor (6), e.g. an electric motor with a flexible shaft (9) acting upon the gear (7), **characterized in that** the gear (7) is arranged around the swiveling axis of the running carriage (3), contains a worm gear meshing with a toothed wheel (10), the toothed wheel (10) engages with the driving belt (8) and the toothed wheel (10) is arranged on a bearing axis (11) by means of one or several roller bearings (12), e.g. ball bearings.

2. Sliding door according to claim 1, **characterized in that** the toothed wheel (10) is arranged on the bearing axis (11) by means of two roller bearings (12) located at a specified distance to each other and by means of a bearing bush (13) situated between the two roller bearings.

3. Sliding door according to claims 1 or 2, **characterized in that** the running carriage (3) contains a U-shaped mounting (14) for the bearing axis (11), secured at the two U-legs by e.g. riveting.

4. Sliding door according to one of the claims 1 to 3, **characterized in that** the running carriage (3) contains rollers (15) for the guide rail (4) and deflection pulleys (16) for the driving belt (8) connected on the vehicle body.

5. Sliding door according to one of the claims 1 to 4, **characterized in that** the driving belt (8) is a toothed belt.

6. Sliding door according to one of the claims 1 to 5, **characterized in that** the worm gear meshing with the toothed wheel (10) is fully encapsulated.

## Revendications

1. Porte coulissante d'un véhicule à moteur avec un entraînement de porte coulissante, la porte coulissante (2) étant guidée sur un rail de guidage (4) côté carrosserie par l'intermédiaire d'au moins un chariot (3) et le chariot (3) étant entraîné par un dispositif d'entraînement (5) avec moteur d'entraînement (6), engrenage (7) et courroie d'entraînement (8), le chariot (3) et le dispositif d'entraînement (5) étant fixés à la porte coulissante (2), le dispositif d'entraînement (5) présentant un moteur d'entraînement (6) p.ex. un moteur électrique avec un arbre flexible (9) agissant sur l'engrenage (7) **caractérisée en ce que** l'engrenage (7) est logé autour de l'axe pivotant du chariot (3), une roue à vis sans fin engrenant une roue dentée (10), la roue dentée (10) est en prise avec la courroie dentée (8) et la roue dentée (10) est logée sur un axe de palier (11) par l'intermédiaire d'un ou plusieurs roulements (12), p.ex. roulements à billes.

2. Porte coulissante selon la revendication 1 **caractérisée en ce que** la roue dentée (10) est logée par deux roulements (12) placés à une distance donnée l'un par rapport à l'autre et par un coussinet (13) placé entre les deux roulements sur l'axe de palier (11).

3. Porte coulissante selon la revendication 1 ou 2 **caractérisée en ce que** le chariot (3) présente un support en forme de U (14) pour l'axe de palier (11) fixé, p.ex. riveté, dans les deux branches en U.

4. Porte coulissante selon l'une des revendications 1 à 3 **caractérisée en ce que** le chariot (3) présente des galets de roulement (15) pour le rail de guidage (4) et des galets de renvoi (16) pour la courroie d'entraînement (8) raccordée côté carrosserie.

5. Porte coulissante selon l'une des revendications 1 à 4 **caractérisée en ce que** la courroie d'entraînement (8) est formée en tant que courroie dentée.

6. Porte coulissante selon l'une des revendications 1 à 5 **caractérisée en ce que** la roue dentée engrenée à la roue dentée (10) est entièrement encapsulée.
